# FASCICULE DE BREVET EUROPEEN

(11) **EP 0 314 549 B1**
(45) Date de publication et mention de la délivrance du brevet: **19.08.1992**
(21) Numéro de dépôt: 88402654.3
(22) Date de dépôt: 21.10.1988
(51) Int. Cl.: B25C 1/10

(54) **Appareil de scellement à extracteur perfectionné**
Patronenauswerfer für Einschlaggeräte
Cartridge ejection mechanism for fastening tool

(30) Priorité: 28.10.1987 FR 8714908
(43) Date de publication de la demande: 03.05.1989
(73) Titulaire: SOCIETE DE PROSPECTION ET D'INVENTIONS TECHNIQUES SPIT, F-26501 Bourg-Les-Valence Cédex (FR)
(72) Inventeur: Almeras, Roland, F-07300 Tournon (FR)
(74) Mandataire: Bloch, Gérard

(56) Documents cités:
- DE-A- 2 325 066
- DE-B- 1 134 640
- FR-A- 1 083 665
- FR-A- 2 022 706
- GB-A- 2 077 401
- US-A- 2 807 902
- US-A- 2 957 176
- US-A- 3 066 302
- US-A- 3 643 850
- US-A- 4 282 714

## Description

La présente invention concerne un appareil de scellement, comportant un porte-canon, un canon monté coulissant dans le porte-canon, à l'arrière duquel est ménagé un logement de réception d'un étui de charge propulsive pourvu d'un bourrelet, et agencé pour recevoir un tampon de fixation destiné à être propulsé sous l'action des gaz de combustion de la charge, un extracteur, avec une griffe d'extraction destinée à retenir l'étui lors de l'ouverture de l'appareil, monté sur le porte-canon pour être repoussé vers l'axe du porte-canon par des moyens de rappel élastique, et une rainure de passage de la griffe d'extraction étant ménagée dans le plan axial du canon, avec une rampe inclinée vers l'arrière sur l'axe du canon.

On connaît déjà un tel appareil, notamment par le document FR-A-1 083 665. Cet appareil comporte un extracteur présentant notamment deux caractéristiques. En position de tir de l'appareil, la griffe de l'extracteur est en contact avec le bourrelet de la charge ; l'extracteur est monté pivotant sur un axe fixe.

Si, au moment du tir, l'étui de la charge gonfle trop, elle peut se bloquer dans son logement de canon. Alors, à l'ouverture de l'appareil, la griffe de l'extracteur reste en butée contre le bourrelet de l'étui de la charge usagé ainsi malencontreusement solidarisée au canon, et, l'extracteur étant, lui, fixé au porte-canon, l'opérateur ne parvient pas, ou seulement difficilement, à ouvrir l'appareil. C'est le "point dur" sur le canon au moment de l'ouverture.

Par le document US-A-2 807 902, on connaît un autre appareil de scellement dont l'extracteur, monté sur la culasse, est réformé vers l'axe du canon par un clip et est libre en translation entre deux butées avant et arrière pour, lors de l'ouverture, être déplacé vers l'avant. Grâce à ce déplacement de l'extracteur, l'éjection de l'étui, pendant l'ouverture de l'appareil, est déjà sensiblement facilitée. Toutefois, le point dur n'est pas totalement éliminé.

La présente invention vise à éliminer ce point dur.

A cet effet, la présente invention concerne un appareil du type mentionné ci-dessus, caractérisé par le fait que l'extracteur est monté sur le porte-canon libre en translation, avec jeu axial, entre deux butées arrière et avant formées par une encoche latérale ménagée dans le porte-canon, il est agencé pour, lors de l'ouverture de l'appareil, être déplacé vers l'avant par le bourrelet de l'étui de la charge dont le logement comporte une portion arrière de diamètre légèrement plus grande pour recevoir le bourrelet de culot de l'étui et permettre ainsi la bonne fermeture de l'appareil, la portion arrière et la portion avant de diamètre reduit formant un épaulement de butée pour le bourrelet de l'étui, et, en position de tir, la griffe d'extraction de l'extracteur est disposée en avant de cet épaulement de butée pour ménager un jeu axial entre l'épaulement et la griffe.

Ainsi, grâce à l'invention, non seulement la griffe d'extraction, au cours de l'ouverture de l'appareil, est entraînée sur unr petite course avant qu'elle ne retienne brutalement, sous l'effet de choc contre la butée avant, l'étui de la charge, mais il est aussi créé un jeu axial initial entre la griffe de l'extracteur et le bourrelet de l'étui qui, lors de l'ouverture de l'appareil, s'ajoute à la course axiale possible de l'extracteur, de la butée arrière à la butée avant, pour accroître l'effet de choc évitant le point dur.

Dans la forme de réalisation préférée de l'appareil de l'invention, l'extracteur comporte un rebord de maintien avant, agencé pour être déplacé entre les butées de l'encoche, et autour duquel il peut pivoter sous l'action de la rampe et des moyens de rappel.

De préférence, l'extracteur est agencé pour que, en position de tir, sa griffe d'extraction soit en contact avec la rampe de la rainure de passage, ménagée dans le canon, et soulevée contre l'action des moyens de rappel pour ménager un jeu radial entre un bec de l'extracteur et une surface d'appui ménagée sur le porte-canon et contre laquelle le bec est destiné à venir en butée.

Ainsi, il est créé, dans l'appareil de l'invention, un autre jeu, radial, permettant à la griffe d'extraction, au cours de l'éjection, et sous l'action des moyens de rappel, de se déplacer vers l'axe du canon, de rester en contact avec l'étui de la charge et, par conséquent, de l'empêcher de retomber dans son logement de réception au cas où la position de l'appareil l'y aurait sinon fait retomber.

L'invention sera mieux comprise à l'aide de la description suivante de la forme de réalisation préférée de l'appareil de l'invention, en référence aux dessins annexés, sur lesquels
- la figure 1 est une vue en coupe axiale verticale de l'appareil, chargé et avant son armement ;
- la figure 2 est une vue en coupe axiale horizontale de l'appareil de la figure 1, après le tir et en cours d'extraction de l'étui de la charge ;
- la figure 3 représente une vue en perspective de l'extracteur de l'appareil de l'invention ;
- la figure 4 représente, à plus grande échelle, une vue en coupe axiale verticale de l'appareil, en position de fermeture ;
- la figure 5 représente l'appareil de la figure 4, après mise à feu, au début de l'extraction ;
- la figure 6 représente l'appareil des figures 4 et 5, pratiquement à la fin de l'extraction, et
- la figure 7 représente l'appareil des figures 4 à 6, avant sa fermeture.

L'appareil représenté sur les figures comporte un porte-canon 1 et un canon 2 monté coulissant dans le porte-canon d'axe 15. Le porte-canon est monté dans une crosse 4, ici formée de deux demi-coquilles 4′, 4˝. La partie arrière 3 du porte-canon est agencée pour constituer une culasse pour le percuteur 6. Le canon reçoit un piston 7 destiné à propulser un tampon de fixation sous l'action des gaz de combustion d'une charge à poudre 8. L'étui 10 de la charge 8 est logé dans un logement de réception 9 ménagé à l'arrière du canon 2. Le logement 9 comporte une portion arrière de diamètre légèrement plus grand pour recevoir le bourrelet de culot 11 de l'étui et permettre ainsi la bonne fermeture de l'appareil, la portion arrière et la portion avant de diamètre réduit formant un épaulement 30 de butée du bourrelet.

Dans un plan axial du canon 2, et à l'arrière de celui-ci, a été ménagée une rainure 12 de passage d'un extracteur 13. La rainure 12 présente une rampe 14 inclinée vers l'arrière de l'appareil sur l'axe 15 du canon. La rainure 12 débouche dans la zone du logement de réception 9 de diamètre réduit recevant l'étui de charge 10, en avant de la zone arrière élargie de réception du bourrelet de l'étui.

L'extracteur 13 (figure 3), de forme générale plane et longitudinale, comporte une griffe effilée d'extraction 16, destinée à coopérer, à travers la rainure 12, avec l'étui 10 et le bourrelet 11 de la charge, un bec de butée 17, destiné à coopérer avec une surface d'appui 18 du porte-canon, parallèle à l'axe 15, et, s'étendant perpendiculairement au plan général de l'extracteur, un rebord de maintien 19.

L'extracteur 13 est ici constitué d'une tôle découpée, le rebord 19 ayant été obtenu par pliage à 90°. L'extracteur s'étend sensiblement parallèlement à l'axe 15 de l'appareil, avec le bec de butée 17 à l'arrière, le rebord de maintien 19 à l'avant, et, entre les deux, la griffe d'extraction 16 en saillie, mais plus près du bec de butée.

L'extracteur 13 est monté libre en translation axiale dans une rainure axiale 20 du porte-canon, son mouvement de translation étant toutefois limité par deux épaulements arrière 21 et avant 22 formés par une encoche latérale 23 ménagée dans le porte-canon et dans laquelle s'étend le rebord de maintien 19 qui peut donc se déplacer entre ces deux épaulements.

L'extracteur 13 est également monté relativement libre en déplacement radial, ou latéral, entre la paroi de la demi-coquille 4′ de la crosse, par sa tranche externe 24, d'une part, et le plat 25 de l'encoche 23, par la face interne du rebord 19, et la surface d'appui 18 du porte-canon, par la face interne du bec de butée 17, d'autre part. Plus précisément, l'extracteur 13 est monté pratiquement pivotant autour de son rebord 19 dans l'encoche 23, sous l'action d'un ressort de compression 26 en appui contre la tranche externe 24 et le fond d'un évidement 27 ménagé dans la demi-coquille 4′ de la crosse.

En position ouverte de l'appareil, la griffe d'extraction 16 est en arrière de l'ouverture du logement de réception de la charge 9, la tranche 24 de l'extracteur 13 est sensiblement parallèle à l'axe 15, le bec 17 étant rappelé en butée contre la surface d'appui 18 du porte-canon par le ressort 26.

Quand on ferme l'appareil, après avoir, par l'ouverture de chargement 28 pratiquée dans la crosse 4, introduit une charge 8 dans le logement 9 du canon 2, le bourrelet 11 de l'étui passe derrière la griffe d'extraction 16. En position de fermeture et d'armement de l'appareil, la face arrière de l'étui 10 est en appui contre la face avant 29 de la culasse 3, la rampe 14 ayant d'abord repoussé, par sa griffe 16, l'extracteur 13 vers l'arrière, avec son rebord 19 en butée contre l'épaulement arrière 21 de l'encoche 23, avant de l'avoir escamoté et fait pivoter, toujours par sa griffe 16, contre l'action du ressort 26. Dans cette position de fermeture (figure 4), il existe donc un jeu axial J entre le rebord 19 et l'épaulement avant 22 de son encoche ; il existe aussi un jeu axial t entre la pointe de la griffe d'extraction 16 et la surface avant du bourrelet 11 de l'étui.

Dans cette position de fermeture, ou de tir, de l'appareil, la griffe d'extraction 16 est en avant de l'épaulement 30, de butée du bourrelet 11, du logement 9 de réception de la charge 8, en appui contre la rampe 14 de la rainure 12, en position pivotée.

Dans cette position de fermeture toujours, et du fait du pivotement de l'extracteur 13, il existe un jeu radial r entre le bec de butée 17 et la surface d'appui 18 du porte-canon.

Après la mise à feu, et au cours de l'ouverture de l'appareil, quand le canon est entraîné vers l'avant dans le porte-canon, pour éjecter l'étui, le canon 2 se déplace vers l'avant et la griffe d'extraction 16, sous l'action du ressort 26, glisse le long de la rampe inclinée 14 pour d'abord venir en contact avec le bourrelet 11 et annuler le jeut (figure 5). Le canon 2, et avec lui l'étui 10, continuant son mouvement vers l'avant, entraîne l'extracteur 13 vers l'avant jusqu'à ce que son rebord 19 vienne en butée contre l'épaulement avant 22 de l'encoche 23, ce qui annule le jeu J.

Lorsque le canon s'est déplacé vers l'avant de la distance t + J, l'extracteur 13 ne pouvant plus se déplacer, sous l'effet de choc, contre la butée avant 22, la griffe d'extraction 16 retient brutalement l'étui par son bourrelet 11, alors que le canon 2 continue sa course. Sous l'action du ressort 26, le bec 17 vient en butée contre la surface d'appui 18 du porte-canon, ce qui annule le jeu r et la griffe d'extraction 16 reste ainsi en contact avec l'étui 10 (figure 6). Dans cette position de l'extracteur 13, l'étui 10, incliné vers l'arrière sur l'axe 15 par la griffe 16, est presque entièrement sorti de son logement 9. Il en sort complètement sous l'action de la poursuite du mouvement du canon 2 vers l'avant.

A titre d'exemple, dans la position de repos de l'extracteur 13 (figures 6, 7), la distance, de la pointe de la griffe d'extraction 16 à l'axe 15, est sensiblement égale au cinquième du diamètre du bourrelet 11, soit ici environ 1,5 mm, les jeux axiaux pouvant être égaux, J, à environ 1 à 2,5 mm et, t, à environ 1 à 2 mm.

## Revendications

1. Appareil de scellement, comportant un porte-canon (1), un canon (2) monté coulissant dans le porte-canon, à l'arrière duquel est ménagé un logement (9) de réception d'un étui de charge propulsive (8) pourvu d'un bourrelet (11), et agencé pour recevoir un tampon de fixation destiné à être propulsé sous l'action des gaz de combustion de la charge, un extracteur (13), avec une griffe d'extraction (16) destinée à retenir l'étui (8) lors de l'ouverture de l'appareil, monté sur le porte-canon (1) pour être repoussé vers l'axe (15) du porte-canon par des moyens (26) de rappel élastique, et une rainure (12) de passage de la griffe d'extraction (16) étant ménagée dans le plan axial du canon (2), avec une rampe (14) inclinée vers l'arrière sur l'axe du canon, caractérisé par le fait que l'extracteur (13) est monté sur le porte-canon (1) libre en translation, avec jeu axial (J), entre deux butées arrière (21) et avant (22) formées par une encoche latérale (23) ménagée dans le porte-canon, il est agencé pour, lors de l'ouverture de l'appareil, être déplacé vers l'avant par le bourrelet (11) de l'étui (8) de la charge dont le logement (9) comporte une portion arrière de diamètre légèrement plus grand pour recevoir le bourrelet de culot (11) de l'étui et permettre ainsi la bonne fermeture de l'appareil, la portion arrière et la portion avant de diamètre réduit formant un épaulement (30) de butée du bourrelet, et, en position de tir, la griffe d'extraction (16) de l'extracteur (13) est disposée en avant de cet épaulement de butée (30) pour ménager un jeu axial (t) entre l'épaulement (30) et la griffe (16).

2. Appareil selon la revendication 1, dans lequel l'extracteur (13) comporte un rebord de maintien avant (19), agencé pour être déplacé entre les butées (21,22) de l'encoche (23), et autour duquel il peut pivoter sous l'action de la rampe (14) et des moyens de rappel (26).

3. Appareil selon l'une des revendications 1 et 2, dans lequel, en position de tir, la griffe d'extracteur (16) est en contact avec la rampe (14) de la rainure de passage (12) et soulevée contre l'action des moyens de rappel (26) pour ménager un jeu radial (r) entre un bec (17) de l'extracteur (13) et une surface d'appui (18) ménagée sur le porte-canon (1) et contre laquelle le bec (17) est destiné à venir en butée.

## Claims

1. A fastening tool, including a barrel holder (1), a barrel (2) mounted for sliding in the barrel holder, at the rear portion of which is formed a recess (9) for receiving a propulsive cartridge case (8) having a collar (11), and adapted for receiving a fixing plug intended to be propelled under the action of the combustion gases of the cartridge, an extractor (13), with an extraction claw (16) for retaining the case (8) during opening of the tool, mounted on the barrel holder (1) so as to be pushed towards the axis (15) of the barrel holder by resilient return means (26) and a groove (12) for passage of the extraction claw (16) being formed in the axial plane of the barrel (2) with a ramp (14) rearwardly inclined on the axis of the barrel, characterized by the fact that the extractor (13) is mounted freely mobile in translation on the barrel holder (1), with an axial clearance (J), between two rear (21) and front (22) stops formed by a lateral notch (23) provided in the barrel holder, it is adapted so that, during opening of the tool, it is moved forwardly by the collar (11) of the case (8) of the charge of which the recess (9) comprises a rear portion having a diameter slightly greater for receiving the collar (11) of the case and thus enabling the proper closing of the apparatus, the rear portion and the front portion having a reduced diameter forming an abutment shoulder (30) for the collar and, in the firing position, the extraction claw (16) of the extractor (13) is disposed in front of this abutment shoulder (30) to provide an axial clearance (t) between the shoulder (30) and the claw (16).

2. Tool according to claim 1, wherein the extractor (13) includes a front holding flange (19) adapted for movement between the stops (21,22) of the notch (23) and around which it can pivot under the action of the ramp (14) and the return means (26).

3. Tool according to one of claims 1 and 2, wherein, in the firing position, the extraction claw (16) is in contact with the ramp (14) of the passage groove (12) and is raised against the action of the return means (26) to provide a radial clearance (r) between a nose (17) of the extractor (13) and a bearing surface (18) formed on the barrel holder (1) and against which the nose (17) is intended to come in abutment.

## Patentansprüche

1. Einschlaggerät mit einem Laufhalter (1), einem in dem Laufhalter verschiebbar eingesetzten Lauf (2), an dessen hinterem Teil eine Kammer (9) zur Aufnahme einer mit einem Wulst (11) versehenen Treibladungshülse (8) vorgesehen ist und der dafür ausgelegt ist, einen Befestigungsbolzen aufzunehmen, dazu bestimmt, unter der Einwirkung der Verbrennungsgase der Ladung vorangetrieben zu werden, einem Auswerfer (13) mit einer Auswurfklaue (16), dazu bestimmt, die Hülse (8) bei der Öffnung des Gerätes zurückzuhalten, welcher Auswerfer so auf dem Laufhalter (1) angebracht ist, daß er durch elastische Rückstellmittel (26) gegen die Achse (15) des Laufhalters gedrückt wird, und einer in der axialen Ebene des Laufs (2) vorgesehenen Führungsnut (12) für die Auswurfklaue (16) mit einer nach hinten auf die Achse des Laufs abfallenden Schräge (14), dadurch gekennzeichnet, daß der Auswerfer (13) auf dem Laufhalter (1) zwischen zwei Anschlägen, einem hinteren (21) und einem vorderen (22), die von einer auf dem Laufhalter vorgesehenen seitlichen Aussparung (23) gebilded werden, mit einem axialen Spiel (J) frei verschiebbar angebracht ist, er so angeordnet ist, daß er bei der Öffnung des Gerätes nach vorne verschoben wird, und zwar durch den Wulst (11) der Hülse (8) der Ladung, deren Kammer (9) einen hinteren Teil von leicht vergrößertem Durchmesser aufweist, um den Bodenwulst (11) der Hülse aufzunehmen und so die gute Schließung des Geräts zu erlauben, wobei der hintere Teil und der vordere Teil von geringerem Durchmesser eine Anschlagschulter (30) für den Wulst bilden, und die Auswurfklaue (16) des Auswerfers (13) in Schußposition vor dieser Anschlagschulter (30) angeordnet ist, so daß ein axiales Spiel (t) zwischen der Schulter (30) und der Klaue (16) freibleibt.

2. Gerät nach Anspruch 1, bei dem der Auswerfer (13) einen vorderen Halterand (19) umfaßt, der dazu vorgesehen ist, zwischen den Anschlägen (21, 22) der Aussparung (23) verschoben zu werden, und um den der Auswerfer unter Mitwirkung der Schräge (14) und der Rückstellmittel (26) schwenken kann.

3. Gerät nach einem der Ansprüche 1 und 2, bei dem die Auswurfklaue (16) in Schußposition mit der Schräge (14) der Führungsnut (12) in Kontakt ist und gegen die Wirkung der Rückstellmittel (26) angehoben wird, um zwischen der Nase (17) des Auswerfers (13) und einer Auflagefläche (18), die an dem Laufhalter (1) als Anschlag für die Nase (17) vorgesehen ist, ein radiales Spiel (r) freizulassen.
